# EUROPÄISCHE PATENTSCHRIFT

(11) **EP 3 997 378 B1**
(45) Veröffentlichungstag und Bekanntmachung des Hinweises auf die Patenterteilung: **30.10.2024**
(21) Anmeldenummer: 20736600.6
(22) Anmeldetag: 26.06.2020
(51) Int. Cl.: F17C 3/00

(54) **TANKANORDNUNG**
TANK ARRANGEMENT
ENSEMBLE FORMANT RÉSERVOIR

(30) Priorität: 04.06.2019 DE 102019115018
(43) Veröffentlichungstag der Anmeldung: 18.05.2022
(73) Patentinhaber: TGE Marine Gas Engineering GmbH, 53175 Bonn (DE)
(72) Erfinder: APPEL, Frank-Torsten, 53844 Troisdorf (DE); BUMANN, Jörg, 53359 Rheinbach (DE); KÜVER, Manfred, 53347 Alfter (DE)
(74) Vertreter: Eisenführ Speiser
(86) Internationale Anmeldenummer: PCT/EP2020/068155
(87) Internationale Veröffentlichungsnummer: WO 2020/245472

(56) Entgegenhaltungen:
- CN-U- 204 688 363
- KR-B1- 101 633 867
- US-A- 3 092 063
- US-A1- 2018 127 064
- US-A1- 2019 078 735

## Beschreibung

Die Erfindung bezieht sich auf eine Tankanordnung zur Lagerung und Bereitstellung von verflüssigtem Gas, insbesondere von verflüssigtem Erdgas (Liquid Natural Gas - LNG), für ein Brennstoffversorgungssystem auf Schiffen. Die Erfindung bezieht sich auch auf ein Schiff mit einer solchen Tankanordnung.

Die Verwendung von LNG für den Antrieb von Hochseeschiffen rückt auf Grund der zunehmenden Begrenzung des zulässigen Schadstoffausstoßes immer mehr in den Vordergrund. Zur Lagerung und Bereitstellung des LNG im Schiff stehen verschiedene Tankkonzepte zur Verfügung. Einige Konzepte sind in Bezug auf die Auslastung des erforderlichen Raumes sehr flexibel, lassen aber nur sehr wenig Spielraum bei den Betriebsparametern, wie z. B. Druck, Temperatur, Volumen. Demgegenüber stehen Konzepte, die eine hohe Flexibilität im Betrieb aufweisen, aber eine deutlich schlechtere Raumausnutzung mit sich bringen, insbesondere wenn sich die zur Verfügung stehenden horizontalen Abmessung über die Höhe des zur Verfügung stehenden Raumes ändern, wie beispielsweise am Bug oder Heck oder im Bereich des Rumpfbodens eines Schiffes. So sind aus DE 10 2005 057 451 A1, US 2019/0078734 A1 und US 2019/0078736 A1 bilobe und multilobe Tanks bekannt, die Räume mit konstanter Breite und Länge und Höhe, wobei die Höhe im Vergleich zur Länge und Breite relativ gering ist, gut ausnutzen. Allerdings nutzen diese Tanks beispielsweise nicht die gesamte zur Verfügung stehende Breite zwischen den Seitenwänden des Schiffsrumpfes.

Aus US 2019/0100099 A1 sind Vorschläge bekannt, um auch komplizierter geformte Räume besser ausnutzen zu können. Es werden Tanks vorgeschlagen, die zwei einander gegenüber- liegende ebene Seitenwände aufweisen, deren Umfangsverlauf ein Polygonzug oder auch ein Kreis ist und so dem zur Verfügung stehenden Raum angepasst werden kann. Die einander gegenüberliegenden Seitenwände werden mit gekrümmten Flächen verbunden. Im Inneren des Tanks ist ein Gitter bzw. Netz von Aussteifungen angeordnet, um dem Tank die notwendige Druckfestigkeit zu verleihen. Dieses ist mit einem hohen Material- und Arbeitsaufwand verbunden.

Aus der WO 2008/104758 A1 sind prismatische und vertikale zylindrische Tanks zum Transport von u.a. LNG bekannt. Es wird hier vorgeschlagen, den Tank auch über seitliche Stützflächen zu stützen, die sich in Richtung thermischer Bewegungen des Tanks erstrecken. Weitere Tankanordnungen sind aus CN 204 688 363 U, KR 101 633 867 B1, US 2019/078735 A1, US 2018/127064 A1 sowie US 3 092 063 A bekannt.

Die Aufgabe der vorliegenden Erfindung liegt darin, eine Tankanordnung vorzuschlagen, mit der zur Verfügung stehende Räume besser ausgenutzt werden können.

Erfindungsgemäß wird diese Aufgabe mit einer Tankanordnung gemäß Anspruch 1 und mit einem Schiff gemäß Anspruch 9 gelöst.

Durch die erfindungsgemäßen Maßnahmen können auf einfache Weise Räume, insbesondere in einem Schiff, zur Lagerung und Bereitstellung von verflüssigtem Gas genutzt werden, die mit den bisher bekannten Tankanordnungen nicht genutzt werden konnten. Dadurch, dass erfindungsgemäß die Druckbehälterabschnitte bilober oder mehrlober Tanks liegend übereinander angeordnet sind, können beispielsweise schmale hohe Räume genutzt werden, und dies sowohl in Schiffslängs- wie auch in Schiffsquerrichtung. Denn die Abmessung eines erfindungsgemäßen Tanks horizontal quer zur Richtung der Zylinderachsen ist deutlich geringer als seine Abmessung in Richtung der Zylinderachsen oder in vertikaler Richtung. Da die Form des Tankes aus übereinander angeordneten Druckbehälterabschnitten gebildet ist, ist zur Erzielung der notwendigen Druckfestigkeit auch bei großen vertikalen Abmessungen nicht die Anordnung eines sich quer durch den Tankinnenraum erstreckendes Aussteifungsrostes erforderlich, sondern reichen längs der Innenwandung verlautende Aussteifungsrippen. Hier- durch werden sowohl die Materialals auch die Arbeitskosten erheblich gesenkt. Mit dem dritten Auflager wird die Lagesicherheit des sich in die Höhe erstreckenden erfindungsgemäßen Tanks gewährleistet, beispielsweise die Sicherheit gegen Kippen, wenn der Tank von unten vertikal gestützt ist.

Vorzugsweise sind die Druckbehälterabschnitte Abschnitte kreiszylindrischer Druckbehälter. Hierdurch wird die Druckfestigkeit allein aufgrund der Formgebung erhöht.

In einer vorteilhaften Ausgestaltung der Erfindung sind mindestens drei Druckbehälterabschnitte übereinander angeordnet. Schmale hohe Räume können hierdurch optimal genutzt werden.

Gemäß der Erfindung weist im Fall eines biloben Tanks einer und im Fall eines mehrloben Tanks mindestens einer der Druckbehälterabschnitte in Zylinderachsenrichtung eine andere Länge auf als der andere bzw. die anderen. Die Ausnutzung länglicher, schmaler hoher Räume, deren Länge sich über die Höhe ändert, wird durch eine solche Kombination übereinanderliegender Druckbehälterabschnitte optimiert, da die erfindungsgemäße Tankanordnung so in diesen Raum eingesetzt werden kann, dass die Zylinderachsen der Druckbehälterabschnitte mit der Längsrichtung des Raumes übereinstimmen und die Länge jedes Druckbehälterabschnitts auf die Längserstreckung des Raumes in der jeweiligen Höhe, in der er positioniert wird, angepasst werden kann.

Gemäß der Erfindung ist dabei im Fall eines biloben Tanks der untere und im Fall eines mehrloben Tanks mindestens der unterste Druckbehälterabschnitt in Zylinderachsenrichtung kürzer als der andere bzw. die anderen, um einer verengten Schiffsstruktur zu folgen. Mit einer solchen Ausführungsform, die in Schiffsquerrichtung eingebaut ist, können beispielsweise Räume im unteren Bereich des Schiffsrumpfes noch ohne Weiteres für die Lagerung und Bereitstellung von Flüssiggas genutzt werden.

Vorteilhafterweise sind übereinanderliegende benachbarte Druckbehälterabschnitte jeweils mittels einer gas- und flüssigkeitsoffenen Schottwand miteinander verbunden. Auf diese Wei- se kann mit nur einer Pumpe, die im untersten Druckbehälterabschnitt montiert ist, der gesamte Tank leergepumpt werden.

Vorzugsweise ist der Tankinnenraum bis auf die Schottwand in der Verbindung der Druckbehälterabschnitte frei von ihn quer durchlaufenden Aussteifungen. Aufgrund der biloben oder mehrloben Ausbildung des Tanks sind solche inneren Aussteifungen, wie beispielsweise Stützroste, nicht erforderlich, wodurch ein erfindungsgemäßer Tank relativ kostengünstig gefertigt werden kann.

Neben den bekannten Lagertypen Fest- und Loslager weist in einer bevorzugten Weiterbildung der Erfindung ein dritter Lagertyp eine Lagerfläche auf, die parallel zur Schrumpfungsrichtung des Tanks verläuft. Auf diese Weise kann der Tank bei Temperaturänderungen schrumpfen oder sich wieder ausdehnen, sodass entsprechende thermische Spannungen im Tank vermieden werden.

Vorzugsweise weist die Tankanordnung mindestens einen vierten Lagertyp auf, das nach oben wirkende vertikale Kräfte aufnimmt, um ein Aufschwimmen des Tanks bei Flutung des Tankraumes zu verhindern.

In einer vorteilhaften Ausgestaltung der Erfindung sind die Außenabmessungen der Tankanordnung zu deren Einbau in eine Standardcontainerabteilung eines Containerschiffes ausgelegt. Auf diese Weise muss in einem Containerschiff kein gesonderter Raum mit speziellen Abmessungen für die Aufnahme des LNG-Tanks bereitgestellt werden. Die Planung und Fertigung eines Containerschiffes werden hierdurch erheblich vereinfacht. Mit einer erfindungsgemäßen Tankanordnung kann eine Standardcontainerabteilung höchst effektiv zur Lagerung von LNG genutzt werden, da die Länge der Druckbehälterabschnitte in Zylinderachsrichtung und der Durchmesser der Druckbehälterabschnitte der horizontalen Länge und Breite der Standardcontainerabteilung ohne Weiteres angepasst werden können und die Höhe der Standardcontainerabteilung mittels der übereinander angeordneten Druckbehälterabschnitte eben- falls genutzt wird.

Bei in Schiffsquerrichtung verlaufenden Zylinderachsen der Tankanordnung können zudem die Längen der unteren Druckbehälterabschnitte an die sich verengende Schiffsstruktur im unteren Bereich des Schiffsrumpfes problemlos angepasst werden, um auf diese Weise auch diesen Raum noch mitzunutzen.

In einer bevorzugten Ausführungsform der Erfindung ist das Schiff ein Containerschiff und die Tankanordnung in eine Standardcontainerabteilung eingebaut. Wie weiter oben bereits erläutert, werden hierdurch Planung und Fertigung eines Containerschiffes deutlich kostengünstiger.

Die Erfindung wird nachfolgend anhand der Zeichnungen beispielshalber noch näher erläutert. Es zeigen:
Fig. 1 in einer Perspektivansicht eine Ausführungsform einer erfindungsgemäßen Tankanordnung;
Fig. 2 die Tankanordnung aus Fig. 1 eingebaut in ein Schiff; und
Fig. 3 eine Endansicht der Tankanordnung aus Fig. 1 und 2.

Die in den Figuren dargestellte Ausführungsform einer erfindungsgemäßen Tankanordnung 1 weist einen liegenden dreibogigen (dreiloben) Tank 100 auf. Jeder Bogen ist aus einem Ab- schnitt 101, 102, 103 eines kreiszylindrischen Druckbehälters gebildet. Der Tank 100 weist also die Form dreier paralleler ineinander verschnittener Kreiszylinder auf. "liegend" besagt, dass die Zylinderachsen horizontal verlaufen. Die Druckbehälterabschnitte 101, 102, 103, d.h. die ineinander verschnittenen Kreiszylinder, sind übereinander angeordnet.

Auf dem obersten Druckbehälterabschnitt 101 ist ein sogenannter Dom angeordnet, in dem sich Bedienungs- und Überwachungselemente für den Tank 100 befinden.

Übereinanderliegende benachbarte Druckbehälterabschnitte 101, 102; 102, 103 sind jeweils mit einer gas- und flüssigkeitsoffenen Schottwand 110 miteinander verbunden.

Im Tank 100 sind neben den Schottwänden i10 keine Aussteifungen angeordnet, die quer durch seinen Innenraum verlaufen, beispielsweise radiale oder vertikale oder horizontale Aussteifungen. Lediglich an den Tankinnenwänden können Rippen angeordnet sein, die z. B. in Umfangsrichtung verlaufen.

Der dargestellte Ausschnitt eines Schiffes 200 könnte zum Beispiel eine Standardcontainerabteilung 201 eines Containerschiffes sein.

Die Längen der beiden oberen Druckbehälterabschnitte 101, 102 in Zylinderachsrichtung sind gleich. Dagegen weist der unterste Druckbehälterabschnitt 103 eine kürzere Länge auf, wobei im dargestellten Ausführungsbeispiel der unterste Druckbehälterabschnitt 103 mittig unter den beiden oberen Druckbehälterabschnitten 101, 102 angeordnet ist - die Verkürzung also symmetrisch an beiden Enden des untersten Druckbehälterabschnittes 103 ausgebildet ist.

Wie Fig. 2 zu entnehmen ist, ist der unterste Druckbehälterabschnitt 103 im Bereich des Schiffskiels, d.h. im untersten Bereich des Schiffsrumpfes, angeordnet, wo sich die Schiffsstruktur verengt. Durch die Verkürzung des untersten Druckbehälterabschnittes 103 kann der dortige Raum auch noch mitgenutzt werden. Die beiden oberen Druckbehälterabschnitte 101, 102 dagegen erstrecken sich über die volle Länge zwischen den Schiffsseitenwänden.

Die Tankanordnung 1 liegt auf zwei Sattellagern 301; 121, 122 auf, von denen eins als Festlager 121 und eins als Loslager 122 ausgebildet ist. Das Festlager 121 nimmt nach unten wirkende vertikale Kräfte sowie horizontale Kräfte in Richtung der Zylinderachsen und quer dazu auf. Das Loslager 122 ist in Zylinderachsrichtung in einem vorgegebenen Abstand vom Festlager 121 angeordnet und nimmt ebenfalls nach unten wirkende vertikale Kräfte sowie horizontal quer zu den Zylinderachsen wirkende Kräfte auf. In Zylinderachsrichtung kann sich die Tankanordnung 1 auf dem Loslager 122 frei verschieben und somit bei Temperaturänderungen frei schrumpfen oder ausdehnen, sodass die Tankanordnung 1 hieraus nicht zusätzlich belastet wird.

Die beiden Sattellager 121, 122 greifen beidseits des untersten Druckbehälterabschnitts 103 am mittleren Druckbehälterabschnitt 102 an.

In der oberen Hälfte der Tankanordnung 1, im dargestellten Ausführungsbeispiel am obersten Druckbehälterabschnitt 101, greifen auf beiden, sich quer zur Zylinderachsrichtung gegen- überliegenden Seiten der Tankanordnung 1 jeweils über den Sattellagern 121, 122 weitere Lager 303, 304 an.

Im dargestellten Ausführungsbeispiel weist der obere Druckbehälterabschnitt 101 dort jeweils eine Konsole 302 auf mit einer geneigt verlaufenden unteren Anlagefläche und einer horizontal verlaufenden oberen Anlagefläche.

An der unteren, geneigten Anlagefläche der Konsolen 302 liegen dritte Lager 303 mit einer Lagerfläche an, deren Neigung der der Anlagefläche der Konsole 302 entspricht. Die Neigung der Lagerfläche und der Anlagefläche verlaufen parallel zur Schrumpfungsrichtung des Tanks

100. Diese dritten Lager 303 bilden eine Sicherung gegen ein Kippen des Tanks 100. Da die Neigung parallel zur Schrumpfungsrichtung des Tanks 100 verläuft, ist zum einen gewährleistet, dass auch beim Schrumpfen die Anlageflächen der Konsolen 302 immer an der Lagerfläche anliegen, und zum anderen der Tank 100 frei schrumpfen und sich ausdehnen kann und somit der Tank 100 nicht mit entsprechenden thermischen Kräften beaufschlagt wird.

Auf den horizontalen Flächen der Konsolen 302 liegen vierte Lager 304 auf, die eine Sicherung gegen ein Aufschwimmen des Tanks 100, was bei Flutung des Tankraumes im Falle eines Defektes am Schiff auftreten könnte, ausbilden.

Die dritten und vierten Lager 303, 304 sind entsprechend dem Sattellager 121, 122, über dem sie angeordnet sind, ebenfalls als Fest- oder als Loslager 123, 124 ausgebildet.

Alle Lager leiten ihre Lagerkräfte in die Schiffsstruktur ab.

## Patentansprüche

1. Tankanordnung zur Lagerung und Bereitstellung von verflüssigtem Gas, insbesondere verflüssigtem Erdgas (LNG), für ein Brennstoffversorgungssystem auf Schiffen, mit einem Tank (100), der eine bilobe oder mehrlobe Form aufweist, wobei
- jeder Bogen der biloben oder mehrloben Struktur aus einem Abschnitt (101, 102, 103) eines zylindrischen Druckbehälters gebildet ist,
- die Zylinderachsen horizontal und zueinander und parallel verlaufen und
- die Druckbehälterabschnitte (101, 102, 103) übereinander angeordnet sind, und mit einer Lagerstruktur (121, 122, 303) zur Abstützung des Tanks (100) innerhalb eines Schiffes, mit
- einem ersten Lager (121), das nach unten wirkende Vertikalkräfte und Horizontalkräfte in Richtung der Zylinderachsen sowie quer dazu aufnimmt,
- mindestens einem zweiten Lager (122), das horizontal in Richtung der Zylinderachsen in einem vorgegebenen Abstand zum ersten Lager (121) angeordnet ist und nach unten wirkende vertikale Kräfte und horizontale Kräfte quer zu den Zylinderachsen aufnimmt, sowie mit
- mindestens einem dritten Lager (303), das in einem vorgegebenen vertikalen Abstand zum ersten und zweiten Lager (121, 122) angeordnet ist und zumindest horizontale Kräfte quer zu den Zylinderachsen aufnimmt,
**dadurch gekennzeichnet, dass** im Fall eines biloben Tanks der untere und im Fall eines mehrloben Tanks mindestens der unterste Druckbehälterabschnitt (103) in Zylinderachsenrichtung kürzer ist als der andere bzw. die anderen, um einer verengten Schiffsstruktur zu folgen.

2. Tankanordnung nach Anspruch 1, **dadurch gekennzeichnet, dass** die Druckbehälterabschnitte (101, 102, 103) Abschnitte kreiszylindrischer Druckbehälter sind.

3. Tankanordnung nach Anspruch 1 oder 2, **dadurch gekennzeichnet, dass** mindestens drei Druckbehälterabschnitte (101, 102, 103) übereinander angeordnet sind.

4. Tankanordnung nach einem der Ansprüche 1 bis 3, **dadurch gekennzeichnet, dass** übereinanderliegende benachbarte Druckbehälterabschnitte (101, 102; 102, 103) jeweils mittels einer gas- und flüssigkeitsoffenen Schottwand (110) miteinander verbunden sind.

5. Tankanordnung nach einem der Ansprüche 1 bis 4, **dadurch gekennzeichnet, dass** der Tank (100) ausschließlich längs der Innenwandung verlaufende Aussteifungsrippen aufweist.

6. Tankanordnung nach einem der Ansprüche 1 bis 5, **dadurch gekennzeichnet, dass** das dritte Lager (303) eine Lagerfläche aufweist, die parallel zur Schrumpfungsrichtung des Tanks (100) verläuft.

7. Tankanordnung nach einem der Ansprüche 1 bis 6, **gekennzeichnet durch** mindestens ein viertes Lager (304), das nach oben wirkende vertikale Kräfte aufnimmt.

8. Tankanordnung nach einem der Ansprüche 1 bis 7, **dadurch gekennzeichnet, dass** die Außenabmessungen der Tankanordnung (1) zu deren Einbau in eine Standardcontainerabteilung eines Containerschiffes ausgelegt sind.

9. Schiff mit einer Tankanordnung (1) nach einem der Ansprüche 1 bis 8.

10. Schiff nach Anspruch 9, **dadurch gekennzeichnet, dass** die Zylinderachsen der Tankanordnung (1) in Schiffsquerrichtung verlaufen.

11. Schiff nach Anspruch 9 oder 10, in Verbindung mit Anspruch 9, **dadurch gekennzeichnet, dass** das Schiff (200) ein Containerschiff ist und die Tankanordnung (1) in eine Standardcontainerabteilung (201) eingebaut ist.

## Claims

1. Tank arrangement for storing and supplying liquefied gas, in particular liquefied natural gas (LNG), for a fuel supply system on ships, having a tank (100) which has a bilobed or multi-lobe shape, wherein
- each bend of the bilobed or multi-lobed shape is formed from a section (101, 102, 103) of a cylindrical pressure vessel,
- the cylinder axes are horizontal and parallel to each other and
- the pressure vessel sections (101, 102, 103) are arranged above each other, and with a bearing structure (121, 122, 303) for supporting the tank (100) within a ship, with
- a first bearing (121), which absorbs vertical forces acting downwards and horizontal forces in the direction of the cylinder axes and transversely thereto,
- at least one second bearing (122), which is arranged horizontally in the direction of the cylinder axes at a predetermined distance from the first bearing (121) and absorbs downwardly acting vertical forces and horizontal forces transverse to the cylinder axes, and with
- at least one third bearing (303), which is arranged at a predetermined vertical distance to the first and second bearings (121, 122) and absorbs at least horizontal forces transverse to the cylinder axes,
**characterized in that** in the case of a bilobed tank the lower and in the case of a multi-lobed tank at least the lowest pressure vessel section (103) is shorter in the cylinder axis direction than the other or the others in order to follow a narrowed ship structure.

2. Tank arrangement according to claim 1, **characterized in that** the pressure vessel sections (101, 102, 103) are sections of constant radius pressure vessels.

3. Tank arrangement according to claim 1 or 2, **characterized in that** at least three pressure vessel sections (101, 102, 103) are arranged above each other.

4. Tank arrangement according to one of claims 1 to 3, **characterized in that** adjacent pressure vessel sections (101, 102; 102, 103) lying above each other are each connected to another by means of a bulkhead (110) which is open to gas and liquid.

5. Tank arrangement according to one of claims 1 to 4, **characterized in that** the tank (100) has stiffening ribs running exclusively along the inner wall.

6. Tank arrangement according to one of claims 1 to 5, **characterized in that** the third bearing (303) has a bearing surface which runs parallel to the direction of shrinkage of the tank (100).

7. The tank arrangement according to one of claims 1 to 6, **characterized by** at least one fourth bearing (304) which absorbs upwardly acting vertical forces.

8. Tank arrangement according to one of claims 1 to 7, **characterized in that** the external dimensions of the tank arrangement (1) are designed for its installation in a standard container compartment of a container ship.

9. Ship with a tank arrangement (1) according to one of claims 1 to 8.

10. Ship according to claim 9, **characterized in that** the cylinder axes of the tank arrangement (1) run in the transverse direction of the ship.

11. A ship according to claim 9 or 10, in connection with claim 9, **characterized in that** the ship (200) is a container ship and the tank arrangement (1) is installed in a standard container compartment (201).

## Revendications

1. Ensemble de réservoir pour le stockage et la fourniture de gaz liquéfié, en particulier gaz naturel liquéfié (GNL), pour un système d'alimentation en combustible sur des navires, avec un réservoir (100) qui présente une forme bilobée ou multilobée, dans lequel
- chaque courbe de la structure bilobée ou multilobée est formée d'une partie (101, 102, 103) d'un récipient sous pression cylindrique,
- les axes de cylindre s'étendent horizontalement et les uns par rapport aux autres et parallèlement et
- les parties de récipient sous pression (101, 102, 103) sont disposées les unes au-dessus des autres, et avec une structure porteuse (121, 122, 303) pour le support du réservoir (100) à l'intérieur d'un navire, avec
- un premier palier (121) qui reçoit des forces verticales agissant vers le bas et des forces horizontales en direction des axes de cylindre ainsi que transversalement par rapport à ceux-ci,
- au moins un deuxième palier (122) qui est disposé horizontalement en direction des axes de cylindre à une distance prédéfinie du premier palier (121) et reçoit des forces verticales agissant vers le bas et des forces horizontales transversalement par rapport aux axes de cylindre, ainsi qu'avec
- au moins un troisième palier (303) qui est disposé à une distance verticale prédéfinie du premier et deuxième palier (121, 122) et reçoit au moins des forces horizontales transversalement par rapport aux axes de cylindre,
**caractérisé en ce que**, dans le cas d'un réservoir bilobé, la partie de récipient sous pression (103) inférieure et, dans le cas d'un réservoir multilobé, au moins la plus basse est plus courte que l'autre ou les autres dans la direction d'axe de cylindre, afin de suivre une structure de navire resserrée.

2. Ensemble de réservoir selon la revendication 1, **caractérisé en ce que** les parties de récipient sous pression (101, 102, 103) sont des parties de récipients sous pression cylindriques circulaires.

3. Ensemble de réservoir selon la revendication 1 ou 2, **caractérisé en ce qu'**au moins trois parties de récipient sous pression (101, 102, 103) sont disposées les unes au-dessus des autres.

4. Ensemble de réservoir selon l'une quelconque des revendications 1 à 3, **caractérisé en ce que**
des parties de récipient sous pression (101, 102 ; 102, 103) voisines disposées les unes au-dessus des autres sont reliées les unes aux autres respectivement au moyen d'une cloison (110) ouverte au gaz et au liquide.

5. Ensemble de réservoir selon l'une quelconque des revendications 1 à 4, **caractérisé en ce que**
le réservoir (100) présente des nervures de renforcement s'étendant exclusivement le long de la paroi intérieure.

6. Ensemble de réservoir selon l'une quelconque des revendications 1 à 5, **caractérisé en ce que**
le troisième palier (303) présente une surface de palier qui s'étend parallèlement à la direction de rétrécissement du réservoir (100).

7. Ensemble de réservoir selon l'une quelconque des revendications 1 à 6, **caractérisé par** au moins un quatrième palier (304) qui reçoit des forces verticales agissant vers le haut.

8. Ensemble de réservoir selon l'une quelconque des revendications 1 à 7, **caractérisé en ce que**
les dimensions extérieures de l'ensemble de réservoir (1) sont étudiées pour l'installation de celui-ci dans un compartiment de conteneur standard d'un navire porte-conteneurs.

9. Navire avec un ensemble de réservoir (1) selon l'une quelconque des revendications 1 à 8.

10. Navire selon la revendication 9, **caractérisé en ce que** les axes de cylindre de l'ensemble de réservoir (1) s'étendent dans la direction transversale du navire.

11. Navire selon la revendication 9 ou 10, en liaison avec la revendication 9, **caractérisé en ce que** le navire (200) est un navire porte-conteneurs et l'ensemble de réservoir (1) est installé dans un compartiment de conteneur standard (201).
